# EUROPÄISCHE PATENTSCHRIFT

(11) **EP 0 905 319 B1**
(45) Veröffentlichungstag und Bekanntmachung des Hinweises auf die Patenterteilung: **26.04.2006**
(21) Anmeldenummer: 98117704.1
(22) Anmeldetag: 18.09.1998
(51) Int. Cl.: E01B 1/00, E01B 3/38

(54) **Verfahren zur Herstellung einer Festen Fahrbahn für schienengebundenen Verkehr, sowie eine Feste Fahrbahn zur Durchführung des Verfahrens**
Railway track and its construction method
Voie ferrée et sa méthode de réalisation

(30) Priorität: 18.09.1997 DE 19741059; 04.12.1997 DE 19753747; 20.08.1998 DE 19837950
(43) Veröffentlichungstag der Anmeldung: 31.03.1999
(73) Patentinhaber: Pfleiderer Infrastrukturtechnik GmbH & Co. KG, 92318 Neumarkt (DE)
(72) Erfinder:
(74) Vertreter: Blaumeier, Jörg

(56) Entgegenhaltungen:
- EP-A- 0 546 380
- EP-A- 0 715 021
- DE-A- 19 538 712
- DE-U- 29 703 508
- DE-U- 29 706 920

## Beschreibung

Die Erfindung betrifft ein Verfahren zur Herstellung einer Festen Fahrbahn für schienengebundenen Verkehr, sowie eine nach diesem Verfahren hergestellte Feste Fahrbahn.

Die höhere Beanspruchung der Schienenwege durch Hochgeschwindigkeitszüge hat mindestens bei Hochleistungsstrecken zur Abkehr vom klassischen Gleisbau mit Schotterbett mit hohem Unterhaltungsaufwand zu Festen Fahrbahnen geführt.

Unter den zahlreichen Konstruktionen Fester Fahrbahnen ist das System "Rheda" aus dem Jahre 1972 mit ausschließlich Beton hergestellter Tragkonstruktion das bekannteste und bewährteste. Bei dieser Konstruktion wird in einer modernen Ausführungsvariante auf einer hydraulisch gebundenen Tragschicht (HGT) ein Stahlbetontrog betoniert, innerhalb dessen ein Gleisrost verlegt und mit Justierschrauben in seine Solllage gebracht wird. Bekannt ist eine Variante des Rheda-Systems, bei der im Trog unter den Schwellen Längsrippen höhengenau hergestellt werden, auf denen der Gleisrost ohne vertikale Spindelung aufgelegt wird. Das in Solllage ausgerichtete Gleis wird mit Ortbeton so weit eingegossen, dass der untere Schwellenteil und durch ihn in Öffnungen durchgezogene in Gleislängsrichtung verlegte Bewehrungseisen in Beton eingebunden werden. Für den Ortbeton dient der Trog als Schalung, wodurch die Höhe der Trogwände bestimmt ist.

Die Bauweise Rheda ist sehr aufwändig. Der Trog ist ein hoher Kostenfaktor. Die Ausrichtung des Gleises mit Justierschrauben ist für sich lohnintensiv und kostenträchtig und verhindert zugleich den Einsatz kontinuierlich arbeitender Gleisverlegeeinrichtungen. Das Einfädeln der Längseisen durch die Schwellen ist nicht nur schwierig, sondern das volle Vergießen der Löcher quer durch die Schwellen unter Baustellenbedingungen ist auch nicht sichergestellt.

Ein wirksamer Korrosionsschutz der Längseisen durch sattes Umhüllen mit Beton ist deshalb nicht immer gegeben und auf keinen Fall prüfbar.

Um den Verbund zwischen Trogplatte und dem Vergussbeton des Gleisrostes zu sichern, werden heute Betonstahlbügel vertikal in die Trogsohle eingebohrt und mit Kleber oder Mörtel angeschlossen. Diese Technik ist nicht nur teuer, sondern auch hinsichtlich ihrer Qualität bei Ausführung auf der Baustelle anzuzweifeln.

Aus der DE-A-44 30 769 ist eine dem System RHEDA verwandte Feste Fahrbahn-Konstruktion bekannt, bei der auf eine Tragschicht 8 - beispielsweise eine hydraulisch gebundene Kiesschicht (HGT)- als Unterbau eine Trogplatte 7 aus Stahlbeton aufbetoniert ist. Auf der Trogplatte 7 wird der Gleisrost 1 mit Betonauflagerkörper 5 aus Beton höhengenau auf Schienenauflagesockel 10 verlegt. Die Sockel 10 werden anschließend mit Fließbeton unter- und umgossen.

Diese Konstruktion ist - wie die erstgenannte Konstruktion - sehr aufwändig, weil sie mindestens zwei unabhängig voneinander und nacheinander auszuführende Betoniervorgänge erfordert: das Betonieren der Trogplatte 7 sowie die Herstellung der beiden Verbundplattenstreifen 6. Darüber hinaus erscheint es zweifelhaft, ob die bei dieser Konstruktion vorgesehenen schmalen Fließbetonstreifen ausreichen, die Kräfte aus Verkehrsbelastung sicher aus dem Rost in die Trogplatte 7 zu übertragen.

Aus der DE-U-29703508 ist eine Feste Fahrbahn bekannt, bestehend aus einer Tragplatte aus Beton und auf der Platte mit Abstand zur Plattenoberfläche montierten und auf der Platte verankerten und mit Beton umgossenen Spannbetonschwellen. Um eine gute Verankerung des Gleisrostes mit der Tragplatte zu erreichen, weisen die Schwellen herausstehende Bewehrungselemente auf, die kraftschlüssig mit entsprechenden Elementen, die aus der Tragplatte herausstehen, verbindbar sind und die nach Justierung des Gleisrostes auf der Platte mit Beton vergossen werden.

Aufgabe der Erfindung ist es, das System Rheda so weiterzubilden,
- dass nur ein vor Ort in tragendem konstruktivem Stahlbeton hergestelltes Konstruktionselement für die Feste Fahrbahn erforderlich ist,
- dass alle notwendigen Konstruktionselemente der Festen Fahrbahn voll tragend mitwirken, indem die Konstruktionsregeln des Stahl- und Spannbetonbaus eingehalten werden,
- dass kontinuierlich arbeitende Gleisverlegeeinrichtungen einsetzbar sind, und
- dass aufwändige Handarbeiten - besonders innerhalb des kritischen Weges der Gleisbauarbeiten - weitgehend vermieden werden, und
- dass unter Baustellenbedingungen wenig praktikable Bauverfahren vermieden werden.

Die Aufgabe wird gelöst durch ein Verfahren zur Herstellung einer Festen Fahrbahn gemäß Anspruch 1, sowie durch eine nach diesem Verfahren hergestellte Feste Fahrbahn gemäß Anspruch 11.

Die HGT-Tragschicht ist eine Magerbetonschicht von geringer Festigkeit, die - wie sich auch aus der DE-A-44 30 769 ergibt - ohnehin im Gleisbau als Unterbau für eine Feste Fahrbahn benötigt wird. Sie bildet die Arbeitsplatte für den Bau der eigentlichen Stahlbetonkonstruktion der Festen Fahrbahn. Sie muss also nur so fest sein, dass auf ihr der Versorgungsverkehr der Baustelle durch übliche Baustellenfahrzeuge abgewickelt werden kann. Schwere Verlegefahrzeuge können in der Regel bereits auf den von ihnen selbst vor Kopf verlegten Schienen verkehren und belasten die HGT-Schicht nur mittelbar, verteilt über die Vielzahl der Stützenfüße des Gleisrostes. Die HGT-Schicht entspricht analog den als Unterbau gleichfalls verwendeten Tragschichten aus Asphalt, Kies, Schotter, Mineralbeton oder verfestigtem Boden.

Indem auf der HGT-Schicht auf dem Unterbau des Gleiskörpers unmittelbar die tragende Ortbetonplatte der Festen Fahrbahn betoniert wird, wird die bei den bekannten Festen Fahrbahn-Konstruktionen benötigte Stahlbetontragplatte gespart.

Die Herstellung des aufwändigen Troges vor dem Gleisbau kann entfallen. als eigentliche Tragplatte der Festen Fahrbahn dient allein der Ortbeton auf der HGT, der den Schwellenrost einbindet. Die erforderliche Seitenschalung kann kostensparend an den Gewindeköpfen der Spanndrähte in der Schwelle oder speziellen Ankerhülsen auf den Stirnflächen der Schwellen gehalten werden.

Die Stützfüße können im Schwellenwerk so höhengenau kalibriert eingebaut werden, dass sich die Fertigungstoleranzen der Schwellen mindestens halbieren. um die sofortige Befahrbarkeit des unvergossenen Gleisrostes im Bauzustand zu gewährleisten, werden zwischen den Stützfüßen und der HGT Ausgleichsschichten zur Vermeidung von Spannungsspitzen eingebaut. Diese Ausgleichsschichten (z. B. aus Kunststoff, Gummi, Bitumenpappe oder Geotextil) können im Werk auf den Stützfüßen oder auf der Baustelle auf den Justierstreifen aufgebracht werden.

Die bei der Schwellenherstellung bereits an den Schwellen vorgesehenen Bügel, Ankereisen und Stützfüße ersparen Montagearbeit auf der Baustelle. Auch die Längsbewehrung in der Ortbetontragplatte kann bei Jochmontagen vor der Aufnahme eines Gleisrostabschnitts durch die Gleisverlegeeinrichtung bereits vormontiert werden, um Zeit bei der Gleismontage einzusparen.

Die Erfindung gibt verschiedene Möglichkeiten für die Höhenjustierung der Gleise. Nach Anspruch 2 wird die Höhenjustierung durch Heber bewirkt, die unter den Schienen zwischen den Schwellen auf der Tragschicht eingesetzt sind.

Nach Anspruch 5 wird die Feste Fahrbahn durch in den Schwellenachsen des Gleisrostes eingesetzte Spindeln der Höhe nach justiert.

Nach dem Versetzen des Gleisrostes und nach seiner höhenmäßigen Einjustierung muss der Gleisrost bis zu seiner endgültigen horizontalen Stabilisierung durch die erhärtete Ortbetonplatte temporär in seiner horizontalen Ausrichtung gehalten werden. Hierzu dienen Vorrichtungen, wie sie die Ansprüche 19 und 20 beschreiben.

Weitere zweckmäßige Ausgestaltungen der Erfindung beschreiben die Verfahrensansprüche 3 bis 10 sowie die Vorrichtungsansprüche 11 bis 20.

Die Erfindung wird anhand von Beispielen in den Figuren 1 bis 12 erläutert. Es zeigen:
- Fig. 1 bis 5: Schnitte durch eine Feste Fahrbahn nach den Ansprüchen 1 und 2,
- Fig. 1: einen Querschnitt im Bauzustand nach dem Versetzen des Gleisrostes,
- Fig. 2: einen Längsschnitt in Gleisachse mit eingebauten Hebern zur temporären Stützung,
- Fig. 3: einen Längsschnitt in Gleisachse mit dem mittels der Heber nach Lage und Höhe fixierten Gleises,
- Fig. 4: einen Längsschnitt in Gleisachse im Bauzustand nach dem Richten des Gleises nach Lage und Höhe und dem Vergießen des Spaltes zwischen Stützfuß und hydraulisch gebundener Tragschicht (HGT),
- Fig. 5: einen Längsschnitt wie in Fig. 4, jedoch nach dem Einbringen des Ortbetons für die tragende Platte,
- Fig. 6 bis 9: Schnitte durch eine erfindungsgemäße Feste Fahrbahn nach den Ansprüchen 5 und 12, Fig. 8 und 10 in Schwellenlängsachse und Fig. 7 und 9 und senkrecht zur Schwellenlängsachse mit einer Vorrichtung zum Höhenjustieren nach den Ansprüchen 8 und 15, Fig. 8 und 9 nach den Ansprüchen 8 und 16,
- Fig. 10 und 11: Schnitte in Schwellenachse mit einer Vorrichtung nach Anspruch 18; Fig. 10 als Widerlager gegen Seitenverschiebung, Fig. 11 gegen Längsverschiebung,
- Fig. 12: Schnitte in Schwellenachse mit Vorrichtungen nach Anspruch 19.

Zur Herstellung der erfindungsgemäßen Festen Fahrbahnen wird auf eine Tragschicht 1, die beispielsweise eine hydraulisch gebundene Tragschicht HGT sein kann, ein Gleisrost 2 aus Schwellen 3 und darauf mit Schienenbefestigungen 4 montierten Schienen 5 aufgelegt. Die Schwellen sind bei der Herstellung bereits mit Bügeln 6 versehen, in denen zweckmäßig die Ankereisen 7 vor Versetzen des Rostes bereits vormontiert sind. Der Gleisrost 2 wird auf Stützfüßen 8 auf der Tragschicht 1 horizontal in planmäßiger Position abgesetzt und danach auf planmäßige Höhe gebracht.

Eine Längsbewehrung 13 kann nach Ausrichten des Gleisrostes eingebaut werden oder im Gleisrost vormontiert sein.

Eine Schalung 11 für Ortbeton 14 über der HGT 1 wird - zweckmäßig in großen Elementen, die weitgehend maschinell umsetzbar sind -, auf der Oberfläche der HGT aufgebaut und in entsprechenden Vorrichtungen, die in den Stirnflächen der Schwellen 3 eingebaut sind, verankert. Zu diesem Zweck können bei im Spätentschalverfahren hergestellten Schwellen Gewindekörper 12 von Spanngliedern dienen. Bei mit Sofortentschalung gefertigten Schwellen werden zweckmäßig Gewindehülsen in den Stirnflächen der Schwellen eingebaut. Durch Ausgießen des Troges zwischen den Schalungen 11 auf der HGT 1 bis auf eine durch die Statik bestimmte Höhe über der Sohlebene der Schwellen mit Ortbeton 14 entsteht die eigentliche tragende Platte der Festen Fahrbahn. Auf die Einbindehöhe der Schwelle in den Ortbeton der Tragplatte kann die Schwellenoberfläche zur Erreichung eines optimalen Verbundes zwischen Schwellen 3 und Tragplatte, z. B. durch Einlegen einer Noppenfolie in die Schwellenschalung, profiliert sein.

Bezug nehmend auf Fig. 2 und 3 werden unter den Schienen 5 Heber 16 versetzt und die Schienen 5 mit dem Gleisrost 2 auf planmäßige Höhe gespindelt und damit temporär in ihrer Solllage fixiert. Auch das Versetzen der Heber 16 und das Spindeln auf Höhe könnte maschinell erfolgen. Nach der höhenmäßigen Fixierung des Gleisrostes 2 werden Fugen 17 zwischen der Oberkante der Tragschicht 1 und der Unterkante der vormontierten Stützfüße 8 umschalt und mit schnellhärtendem Mörtel vergossen. Nach Erhärtung des Mörtels ist das Gleis endgültig in seiner Lage fixiert und die Heber 16 können wieder abgespindelt, ausgebaut und weiterverwendet werden. Wenn der Einbau einer in Fig. 5 gezeigten Bewehrung 13 abgeschlossen ist und die seitliche Schalung 11 gestellt ist, wird abschließend durch in der Schalung 11 eingebrachten Ortbeton 14 die tragende Platte betoniert, die dann mit dem Gleisrost 2 die Feste Fahrbahn bildet.

Bezug nehmend auf Fig. 6 und 7 weisen die Schwellen 3 in oder neben den Stützfüßen 8 vormontierte Spindeln 18 auf. Die Stützfüße 8 sind optimal für die Beanspruchung der Schwelle 3 zweckmäßig in den Schienenachsen angeordnet. Die Schwellen können dann am wirtschaftlichsten dimensioniert werden. Es können jedoch auch Gründe bestehen - z. B. wenn man in den Stützfüßen Spindeln führen will - die Stützfüße 8 nahe neben den Schienenachsen zu platzieren. Die Stützfüße 8 können auf ihrer Unterseite eine lastverteilende Zwischenlage 15 aus nachgiebigem Material aufweisen, um die hohen Vertikalkräfte, die beim Überfahren des Gleisrostverlegegerätes - unmittelbar nachdem der Gleisrost 2 mit den Stützfüßen 8 direkt auf der Oberfläche der Tragschicht 1 angesetzt ist - entstehen, unschädlich für die Stützfüße 8 in die Tragschicht 1 zu verteilen und einzuleiten.

Nachdem der verlegte Abschnitt des Gleisrostes 2 von der Gleisrichtmaschine überfahren ist, wird dieser Abschnitt mit Hilfe der Spindeln 18 auf Sollhöhe angehoben und die dadurch zwischen Unterkante Stützfuß 8 und Oberkante Tragschicht 1 entstehende Fuge 17 mit schnellhärtendem hochfestem Mörtel geschlossen. Damit ist der Gleisrost 2 vertikal und horizontal in dieser Position fixiert.

Die Spindel 18 ist in der Schwelle 3 vormontiert. Ist der Stützfuß 8 neben der Schienenachse angeordnet, kann eine Spindelschraube 19 durch ihn in einer Aussparung 21 geführt sein, wie in Fig. 9 gezeigt ist. Die Schraube 19 der Spindel 18 ist zweckmäßig an ihrem unteren Ende 32 konisch zugespitzt, um auf der Oberfläche der Tragschicht 1 einen größeren Widerstand gegen seitliche Verschiebung zu erzeugen.

Bis zum Vergießen des Gleisrostes 2 auf der Tragschicht 1 mit Ortbeton 14 muss die Ausrichtung des Gleises nicht nur der Höhe nach sondern auch gegen seitliche Verschiebungen gesichert werden. Dieses kann bei allen Herstellungsvarianten der Festen Fahrbahn in gleicher Weise mit Vorrichtungen erreicht werden, die in den Fig. 10-12 gezeigt sind.

Wie in Fig. 10 gezeigt ist, wird die horizontale Verschiebung des noch nicht vergossenen auf der Tragschicht 1 ausgerichteten Gleisrostes 2 mit aufgeklebten Klötzen 22 verhindert. Die Klötze 22 sind zweckmäßig aus Beton vorgefertigt. Nach Fig. 10 in Schwellenachse vor einer Fläche des Stützfußes 8 angeordnet, bilden sie Widerlager gegen seitliche Bewegungen des Gleisrostes 2, analog in Gleisachse nach Fig. 11 angeordnete Widerlager gegen Bewegungen in Gleisachse. Seitliche Bewegungen des Gleisrostes 2 soll auch eine Vorrichtung 23 gemäß Fig. 12 verhindern. Die Vorrichtung 23 ist mit einem Dollen 24 in einer Bohrung 25 in der Tragschicht 1 fest verankert. In geeigneter Höhe über der Tragschichtoberfläche weist der Dollen 24 eine horizontale Bohrung 26 auf. Mit Gewinde versehen kann diese Bohrung 26 bereits als Führung für eine Spindelschraube 27 dienen, die, gegen eine Außenfläche 29 des Gleisrostes 2 - z. B. an der Stirnseite der Schwelle 3 - gepresst, eine Seitenbewegung des Gleisrostes 2 verhindern kann. Die Schraube 27 kann auch in einem Gewindeelement 28 geführt sein, das mit einer Bohrung 30 in einem Dollen 31 gehalten ist. Der Dollen 31 sollte kann zweckmäßig einen entsprechend stärkeren Querschnitt aufweisen. Er kann auch ein Vierkantprofil sein.

## Patentansprüche

1. Verfahren zur Herstellung einer Festen Fahrbahn für schienengebundenen Verkehr, bestehend aus einem Unterbau, auf dem ein Gleisrost (2) aus auf den Gleis- oder Weichenschwellen (3) vormontierten Schienen (5) höhen- und lagegenau zur vorgegebenen Gleisachse aufgelegt, mit Ortbeton (14) vergossen wird, **dadurch gekennzeichnet**,
a) dass die den Unterbau verfestigende Tragschicht (1) - z. B. eine hydraulische Tragschicht (HGT) - als Montagetragschicht verwendet wird,
b) dass die Schwellen (3) bei der Herstellung mit Bügeln (6) und Ankereisen (7) in Schwellenachse sowie mit Stützfüßen (8) von etwa 600 cm² Querschnitt, auf denen der Gleisrost (2) bei der Montage temporär auf der Tragschicht (1) abgesetzt wird, ausgerüstet werden,
c) dass der Gleisrost (2) aus Schienen (5) und Schwellen (3) komplett und wahlweise auch mit Längsbewehrungen unter den Schwellen vormontiert, mit üblichem Gleisverlegegerät auf den HGT verlegt wird,
d) dass der Gleisrost (2) lagegenau zur vorgegebenen Gleisachse nach Höhe und Seite ausgerichtet und sofort in der Solllage temporär fixiert wird,
e) dass die Fuge (17) zwischen Tragplatten (1) und Stützfüßen (8) unmittelbar nach der Höhenjustierung mit schnellhärtendem hochfestem Mörtel ausgegossen wird,
f) dass der ausgerichtete Gleisrost (2) mit Stützkörpern auf der HGT (1) bis zum Einbetonieren horizontal unverschieblich fixiert wird,
g) vor den Schwellenstirnflächen seitliche Schalungen (11) auf der HGT (1) aufgestellt und verankert sind, und
h) dass der Raum innerhalb der Schalungen (11) oberhalb der Oberfläche der Tragschicht (1) bis auf ein bestimmtes Maß über der Schwellensohle fachgerecht mit Ortbeton (14) ausgegossen wird.

2. Verfahren nach Anspruch 1, **dadurch gekennzeichnet, dass** zur temporären Fixierung nach dem Ausrichten des Gleisrostes (2) Heber (16) unter den Schienen (5) angesetzt werden.

3. Verfahren nach Anspruch 2, **dadurch gekennzeichnet, dass** nach der Erhärtung des Mörtels die Heber (16) ausgebaut werden und zum Wiedereinbau beim Fortbau der Festen Fahrbahn bereitstehen.

4. Verfahren nach Anspruch 2 oder 3, **dadurch gekennzeichnet, dass** die Heber (16) durch die Richtmaschine mechanisch auf Sollhöhe eingestellt werden.

5. Verfahren nach Anspruch 1, **dadurch gekennzeichnet, dass** der Gleisrost (2) auf den Stützfüßen (8) auf der HGT abgesetzt und mit Hilfe von zweckmäßig nahe zur Gleisachse angeordneten Spindeln (18) der Höhe nach justiert und dann temporär fixiert wird.

6. Verfahren nach einem der Ansprüche 1 bis 5, **dadurch gekennzeichnet, dass** die Stützfüße (8) in einer Schwellenfabrik mit schnellhärtendem Kunstharzmörtel auf die Schwellenunterseiten geklebt und dabei Schwelle (3) und Stützfuß (8) in der Höhe auf eine Genauigkeit von ± 1 mm kalibriert werden.

7. Verfahren nach einem der Ansprüche 1 bis 6, **dadurch gekennzeichnet, dass** die Schwellen (3) seitlich, soweit sie in den Ortbeton (14) einbinden, profiliert werden.

8. Verfahren nach einem der Ansprüche 1 bis 7, **dadurch gekennzeichnet, dass** die Schalungen (11) unter Benutzung freiliegender Gewindeköpfe einer Spannbewehrung im Spätentschalverfahren hergestellter Schwellen (3) vertikal vor den Stirnflächen der Schwellen (3) so montiert werden, dass sie oben mindestens bis zur Oberkante des Ortbetons (14) reichen und unten dicht mit der Oberfläche der Tragschicht (1) abschließen.

9. Verfahren nach einem der Ansprüche 1 bis 8, **dadurch gekennzeichnet, dass** für die Schalungen (11) vor den Schwellenköpfen großflächige Elemente verwendet werden, die nach Erhärten des Ortbetons (14) mit schienengängigen Transportwagen zum erneuten Einsatz verfahrbar sind.

10. Verfahren nach einem der Ansprüche 1 bis 9, **dadurch gekennzeichnet, dass** der Gleisrost (2) zusätzlich zur Ausbildung geeigneter Widerlager-Vorrichtungen (22, 23) gegen horizontale Verschiebungen in Gleisachse und/oder senkrecht zur Gleisachse fixiert wird.

11. Feste Fahrbahn, hergestellt durch ein Verfahren nach einem der Ansprüche 1 bis 10, mit einem auf einer Tragschicht (1) höhen- und lagegenau versetzten Gleisrost (2) aus Schienen (5) und Schwellen (3) sowie einem Ortbetonverguss über der Tragschicht (1) bis zu einer vorgegebenen Höhe über der Sohle der Schwelle (3), **dadurch gekennzeichnet, dass** der Gleisrost (2) aus Schienen (5), Schwellen (3) und Bewehrung auf Stützfüßen (8) abgesetzt und unmittelbar auf der Tragschicht (1) horizontal und vertikal ausgerichtet und in eine massive Stahlbetonplatte einbetoniert ist.

12. Feste Fahrbahn nach Anspruch 11, **dadurch gekennzeichnet, dass** sie nach dem Spätentschalverfahren hergestellte Schwellen (3) mit aus den Stirnflächen der Schwellen (3) herausstehenden Gewindeenden (12) von Spannstäben (10) aufweist, in die Schalungsträger verschraubbar sind.

13. Feste Fahrbahn nach Anspruch 11, **dadurch gekennzeichnet, dass** sie nach dem Sofortentschalverfahren hergestellte Schwellen (3) aufweist, in deren Stirnflächen Gewindehülsen eingebaut sind, in denen seitliche Schalungen (11) verankerbar sind.

14. Feste Fahrbahn nach einem der Ansprüche 11 bis 13, **dadurch gekennzeichnet, dass** die verwendeten Schwellen (3) auf ihrer Sohlfläche bei der Herstellung eingebaute Bügel (6) und vormontierte Ankereisen (7) in Schwellenlängsrichtung aufweisen.

15. Feste Fahrbahn nach einem der Ansprüche 11 bis 14, **dadurch gekennzeichnet, dass** mindestens einzelne Schwellen (3) nahe der Achse der Schiene (5) bzw. des Stützfußes (8) Spindeln (18) aufweisen, die durch eine entsprechende Aussparung in der Schwelle (3) gegen die Oberfläche der Tragplatte (1) pressbar sind und mit der der Gleisrost (2) der Höhe nach justierbar ist.

16. Feste Fahrbahn nach Anspruch 15, **dadurch gekennzeichnet, dass** der Stützfuß (8) seitlich der Schienenachse angeordnet ist und die Spindel (18) durch vertikale Aussparungen geführt ist, die sowohl die Schwelle (3) wie die Stützfüße (8) durchdringen.

17. Feste Fahrbahn nach Anspruch 15, **dadurch gekennzeichnet, dass** die Spindel (19) unterhalb der Schwellensohle bis etwa über die Oberfläche der Tragschicht (1) in einem aussteifenden Rohr (21) neben einem Stützfuß (8) geführt ist.

18. Feste Fahrbahn nach einem der Ansprüche 11 bis 16, **dadurch gekennzeichnet, dass** vorgefertigte Klötze (22) auf der Tragschicht (1) gegen die Seitenflächen von Stützfüßen (8) geklebt sind.

19. Feste Fahrbahn nach einem der Ansprüche 11 bis 16, **dadurch gekennzeichnet, dass** in eine Bohrung (25) in der Tragplatte (1) ein Dollen (24, 30) eingelassen ist, der eine horizontale Bohrung (26, 31), die entweder ein Innengewinde oder ein entsprechendes Gewindeelement (28) aufweist, in der bzw. dem eine Spindelschraube (27) gegen einen Teil des Gleisrostes (2) - z. B. die Stirnfläche (29) der Schwelle (3) - schraubbar und so anpressbar ist, dass sie eine Bewegung des Rostes (2) gegen die Spindel (23) verhindert.

20. Feste Fahrbahn nach Anspruch 19, **dadurch gekennzeichnet, dass** die Spindeln (18 bzw. 23) oder mindestens die Spindelschrauben (19 bzw. 27) wiedergewinnbar sind.

## Claims

1. Method of manufacturing a fixed carriageway for rail-bound traffic, consisting of a substructure, on which a track grid (2) consisting of rails (5) preassembled on the track- or points-sleepers (3) is laid with height- and position precision relative to the specified track axis, and is cast with in situ concrete (14),
**characterised in that**
a) the support layer (1) - e.g. a hydraulic support layer (HGT) - fixing the substructure is used as an assembly support layer,
b) that the sleepers (3) are equipped at manufacture with shackles (6) and anchor irons (7) in the sleeper axis and with support feet (8) of about 600 cm² cross-section, on which the track grid (2) is deposited temporarily on the support layer (1) during assembly,
c) that the track grid (2) consisting of rails (5) and sleepers (3) is laid complete and selectively with longitudinal reinforcements under the sleepers, with conventional track-laying apparatus on the HGT,
d) that the track grid (2) is aligned precisely in position vertically and laterally relative to the specified track axis and is immediately temporarily fixed in the reference position,
e) that the joint (17) between the support plates (1) and the support feet (8) is cast immediately after height adjustment with quick-setting, high-strength mortar,
f) that the aligned track grid (2) is fixed with support bodies on the HGT (1) horizontally non-displaceably until it is concreted in,
g) in front of the sleeper end faces lateral casings (11) are mounted and anchored to the HGT (1), and
h) the space within the casings (11) above the surface of the support layer (1) is cast according to the art with in situ concrete (14) up to a specified measure above the sleeper base.

2. Method according to claim 1, **characterised in that** for the temporary fixing after alignment of the track grid (2), lifters (16) are placed under the rails (5).

3. Method according to claim 2, **characterised in that** after hardening of the mortar, the lifters (16) are dismantled and are ready for re-incorporation during continued construction of the fixed carriageway.

4. Method according to claim 2 or 3, **characterised in that** the lifters (16) are adjusted mechanically to the reference height by the straightening machine.

5. Method according to claim 1, **characterised in that** the track grid (2) is deposited on the HGT on the support feet (8) and is then adjusted in height by means of spindles (18) disposed advantageously close to the track axis, and is then temporarily fixed.

6. Method according to one of claims 1 to 5, **characterised in that** the support feet (8) are adhered to the sleeper undersides with quick-setting synthetic resin mortar in a sleeper workshop and in this case the sleeper (3) and support foot (8) are calibrated in height to a degree of accuracy of within ± 1 mm.

7. Method according to one of claims 1 to 6, **characterised in that** the sleepers (3) are profiled laterally provided that they are bonding in the in situ concrete (14).

8. Method according to one of claims 1 to 7, **characterised in that** the casings (11) are so assembled vertically in front of the end faces of the sleepers (3) using sleepers (3) manufactured using exposed threaded heads of a clamping reinforcement in the late-casing-removal method, that they extend upwards at least as far as the upper edge of the in situ concrete (14) and end at the bottom flush with the surface of the support layer (1).

9. Method according to one of claims 1 to 8, **characterised in that** for the casings (11) large-area elements are used in front of the sleeper heads, which after hardening of the in situ concrete (14) may be transported with rail-bound transport trucks for re-use.

10. Method according to one of claims 1 to 9, **characterised in that** the track grid (2) is fixed against horizontal displacement in the track axis and/or perpendicular to the track axis in addition to the formation of suitable counter-abutment devices (22, 23).

11. Fixed carriageway, manufactured by a method according to one of claims 1 to 10, with a track grid (2) consisting of rails (5) and sleepers (3) and a casting of in situ concrete over the support layer (1) up to a specified height above the base of the sleeper (3), **characterised in that** the track grid (2) consisting of rails (5), sleepers (3) and reinforcement is deposited on support feet (8) and is aligned horizontally and vertically directly on the support layer (1) and is concreted into a solid ferroconcrete panel.

12. Fixed carriageway according to claim 11, **characterised in that** it has sleepers (3) manufactured according to the late-casing-removal method with threaded ends (12) of clamping rods (10) projecting from the end faces of the sleepers, into which casing supports may be screwed.

13. Fixed carriageway according to claim 11, **characterised in that** it has sleepers (3) manufactured according to the immediate-casing-removal method, in whose end faces threaded sleeves are incorporated in which lateral casings (11) may be anchored.

14. Fixed carriageway according to one of claims 11 to 13, **characterised in that** the sleepers (3) used have on their base face shackles (6) incorporated during manufacture and preassembled anchoring irons (7) in the sleeper longitudinal direction.

15. Fixed carriageway according to one of claims 11 to 14, **characterised in that** at least individual sleepers (3) have spindles (18) close to the axis of the rail (5) or of the support (8), which may be pressed through a corresponding recess in the sleeper (3) against the surface of the support plate (1) and with which the track grid (2) is adjustable in height.

16. Fixed carriageway according to claim 15, **characterised in that** the support foot (8) is disposed laterally with respect to the rail axis and the spindle (18) is guided through vertical recesses, which penetrate both the sleeper (3) and the support feet (8).

17. Fixed carriageway according to claim 15, **characterised in that** the spindle (19) is guided below the sleeper base roughly to over the surface of the support layer (1) in a reinforcing tube (21) adjacent to a support foot (8).

18. Fixed carriageway according to one of claims 11 to 16, **characterised in that** prefabricated blocks (22) are adhered to the support layer (1) against the side faces of support feet (8).

19. Fixed carriageway according to one of claims 11 to 16, **characterised in that** a bracket (24, 30) is let into a bore (25) in the support plate (1) and has a horizontal bore (26, 31), which has either a female thread or a corresponding threaded element (28) in which a spindle screw (27) may be screwed against a part of the track grid (2) - e.g. the end face (29) of the sleeper (3) - and may be so pressed thereon that it prevents movement of the grid (2) against the spindle (23).

20. Fixed carriageway according to claim 19, **characterised in that** the spindles (18 and 23 respectively) or at least the spindle screws (19 and 27 respectively) may be recovered.

## Revendications

1. Procédé pour la fabrication d'une voie ferrée fixe pour le trafic roulant sur rails constituée d'une fondation, sur laquelle une grille de rails (2) composée de rails (5) montés préalablement sur les traverses de rails ou d'aiguillages (3) est placée précisément en hauteur et en position par rapport à l'axe de rail prédéterminé et coulée à l'aide de béton coulé sur place (14),
**caractérisé en ce que** :
a) la couche porteuse (1) consolidant la fondation, par exemple une couche porteuse hydraulique (CPLH), est utilisée en tant que couche porteuse de montage ;
b) les traverses (3) sont équipées à la fabrication d'étriers (6) et de fers d'ancrage (7) dans l'axe des traverses, ainsi que de pieds d'appui (8) d'une section d'environ 600 cm², sur lesquels la grille de rails (2) est déposée temporairement sur la couche porteuse (1) lors du montage ;
c) la grille de rails (2) composée de rails (5) et de traverses (3) est placée sur la CPLH dans son intégralité et, le cas échéant, également avec des armatures longitudinales montées préalablement en dessous des traverses, à l'aide d'un appareil traditionnel de pose de rails ;
d) la grille de rails (2) est installée en position précise par rapport à l'axe de rail prédéterminé dans la hauteur et le côté et elle est immédiatement fixée temporairement dans la position prescrite ;
e) le joint (17) entre les plaques porteuses (1) et les pieds d'appui (8) est comblé immédiatement après l'ajustage en hauteur à l'aide de mortier à résistance élevée à prise rapide ;
f) la grille de rails (2) installée est fixée à l'aide d'éléments d'appui sur la CPLH (1) jusqu'au bétonnage de façon à ne pas subir un décrochement horizontal ;
g) des coffrages latéraux (11) sont installés et ancrés sur la CPLH (1) devant les faces frontales des traverses ; et
h) l'espace à l'intérieur des coffrages (11) au-dessus de la surface de la couche porteuse (1) est rempli professionnellement de béton coulé sur place (14) jusqu'à un degré déterminé au-dessus de la semelle des traverses.

2. Procédé selon la revendication 1, **caractérisé en ce que** des leviers (16) sont montés en dessous des rails (5) pour la fixation temporaire après le placement de la grille de rails (2).

3. Procédé selon la revendication 2, **caractérisé en ce que**, après le durcissement du mortier, les leviers (16) sont démontés et sont disponibles pour une nouvelle utilisation dans la suite de la fabrication de la voie ferrée fixe.

4. Procédé selon l'une quelconque des revendications 2 ou 3, **caractérisé en ce que** les leviers (16) sont réglés mécaniquement à la hauteur prescrite par le dressoir.

5. Procédé selon la revendication 1, **caractérisé en ce que** la grille de rails (2) est placée sur les pieds d'appui (8) sur la CPLH et **en ce qu'**elle est ajustée en hauteur, puis fixée temporairement à l'aide de broches (18) agencées opportunément à proximité de l'axe des rails.

6. Procédé selon l'une quelconque des revendications 1 à 5, **caractérisé en ce que** les pieds d'appui (8) sont collés sur les côtés inférieurs des traverses à l'aide de mortier de résine synthétique à séchage rapide dans une usine de traverses et **en ce que** les traverses (3) et les pieds d'appui (8) sont ainsi calibrés en hauteur jusqu'à une précision de ± 1 mm.

7. Procédé selon l'une quelconque des revendications 1 à 6, **caractérisé en ce que** les traverses (3) sont profilées latéralement dans la mesure où elles s'intègrent dans le béton coulé sur place (14).

8. Procédé selon l'une quelconque des revendications 1 à 7, **caractérisé en ce que** les coffrages (11) sont montés verticalement devant les faces frontales des traverses (3) en utilisant des têtes filetées disponibles d'une armature de pension, dans des traverses (3) fabriquées selon un procédé de décoffrage tardif, de telle sorte qu'ils atteignent au moins vers le haut l'arête supérieure du béton coulé sur place (14) et qu'ils sont en aboutement étanche vers le bas avec la surface de la couche porteuse (1).

9. Procédé selon l'une quelconque des revendications 1 à 8, **caractérisé en ce que** l'on utilise pour les coffrages (11) avant les têtes de traverses des éléments à grande surface, qui peuvent être déplacés à l'aide de chariots de transport sur rails aux fins d'une nouvelle utilisation après le durcissement du béton coulé sur place (14).

10. Procédé selon l'une quelconque des revendications 1 à 9, **caractérisé en ce que**, aux fins de la formation de dispositifs de contreforts (22, 23) appropriés contre les décrochements horizontaux, la grille de rails (2) est en outre fixée dans l'axe des rails et/ou perpendiculairement à l'axe des rails.

11. Voie ferrée fixe fabriquée selon un procédé selon l'une quelconque des revendications 1 à 10, comprenant une grille de rails (2) constituée de rails (5) et de traverses (3) placée précisément en hauteur et en position sur une couche porteuse (1), ainsi qu'un coulage de béton coulé sur place sur la couche porteuse (1) jusqu'à une hauteur prédéterminée au-dessus de la semelle des traverses (3), **caractérisée en ce que** la grille de rails (2) constituée de rails (5), de traverses (3) et d'une armature est placée sur des pieds d'appui (8), ajustée immédiatement horizontalement et verticalement sur la couche porteuse (1) et bétonnée dans une plaque massive de béton armé.

12. Voie ferrée fixe selon la revendication 11, **caractérisée en ce qu'**elle présente des traverses (3) fabriquées selon le procédé du décoffrage tardif avec des extrémités filetées (12) de tiges de tension (10) faisant saillie à partir des faces frontales des traverses (3), où des supports de coffrage peuvent être vissés.

13. Voie ferrée fixe selon la revendication 11, **caractérisée en ce qu'**elle présente des traverses (3) fabriquées selon le procédé du décoffrage immédiat, dans les faces frontales desquelles sont intégrées des douilles filetées, dans lesquelles des coffrages latéraux (11) peuvent être ancrés.

14. Voie ferrée fixe selon l'une quelconque des revendications 11 à 13, **caractérisée en ce que** les traverses (3) utilisées présentent sur leur face de semelle des étriers (6) intégrés à la fabrication et des fers d'ancrage (7) montés préalablement dans la direction longitudinale des traverses.

15. Voie ferrée fixe selon l'une quelconque des revendications 11 à 14, **caractérisée en ce qu'**au moins certaines traverses (3) présentent à proximité de l'axe des rails (5) ou du pied d'appui (8) des broches (18), qui peuvent être serrées à travers un évidement correspondant dans la traverse (3) contre la surface de la plaque porteuse (1) et avec lesquelles la grille de rails (2) peut être ajustée en hauteur.

16. Voie ferrée fixe selon la revendication 15, **caractérisée en ce que** le pied d'appui (8) est agencé latéralement par rapport à l'axe des rails et **en ce que** la broche (18) est guidée au moyen d'évidements verticaux, qui traversent à la fois la traverse (3) et le pied d'appui (8).

17. Voie ferrée fixe selon la revendication 15, **caractérisée en ce que** la broche (19) est guidée en dessous de la semelle de la traverse jusqu'à environ la surface de la couche porteuse (1) dans un tuyau de renforcement (21) à côté d'un pied d'appui (8).

18. Voie ferrée fixe selon l'une quelconque des revendications 11 à 16, **caractérisée en ce que** des sabots (22) préfabriqués sont collés sur la couche porteuse (1) contre les faces latérales des pieds d'appui (8).

19. Voie ferrée fixe selon l'une quelconque des revendications 11 à 16, **caractérisée en ce qu'**un dalot (24, 30) est introduit dans une ouverture (25) dans la plaque porteuse (1), lequel comprend une ouverture horizontale (26, 31), qui présente soit un filetage intérieur soit un élément fileté correspondant (28), sur lequel une vis de broche (27) peut être vissée et ainsi serrée contre une partie de la grille de rails (2) - par exemple la face frontale (29) de la traverse (3) - de telle sorte qu'elle empêche un mouvement de la grille (2) contre la broche (23).

20. Voie ferrée fixe selon la revendication 19, **caractérisée en ce que** les broches (18 ou 23) ou au moins les vis de broches (19 ou 27) peuvent être récupérées.
